# FASCICULE DE BREVET EUROPEEN

(11) **EP 4 066 809 B1**
(45) Date de publication et mention de la délivrance du brevet: **30.04.2025**
(21) Numéro de dépôt: 22166041.8
(22) Date de dépôt: 31.03.2022
(51) Int. Cl.: A61H 1/02

(54) **DISPOSITIF ET MÉTHODE D'ÉTIREMENT**
STRECKVORRICHTUNG UND -METHODE
STRETCHING METHOD AND DEVICE

(30) Priorité: 01.04.2021 BE 202105250
(43) Date de publication de la demande: 05.10.2022
(73) Titulaire: Jeanmart, Dominic, 5563 Hour-Houyet (BE)
(72) Inventeur: Jeanmart, Dominic, 5563 Hour-Houyet (BE)
(74) Mandataire: Kirkpatrick

(56) Documents cités:
- WO-A1-2008/062394
- US-A- 5 108 090
- US-A- 5 421 801
- US-A1- 2020 397 649

## Description

### Domaine de l'invention

L'invention s'inscrit dans le domaine des dispositifs de fitness ou stretching destinés à faciliter l'étirement des muscles humains. Plus particulièrement, l'invention concerne un dispositif polyvalent permettant à un utilisateur d'étirer différents muscles de son corps suivant une amplitude variable définie par ledit utilisateur.

### Contexte

Depuis quelques années, les activités physiques telles que les méthodes Pilate ou le yoga connaissent un véritable succès. Elles comprennent notamment des activités d'étirement du corps, en particulier ciblés sur des muscles ou chaines musculaires particulières (e.g. antérieure, postérieure, etc.). La plupart du temps, ces exercices sont réalisés sans accessoire. Des exercices d'étirement similaires sont aussi effectués par des personnes non sportives, afin de simplement se maintenir en forme. De tels exercices sont notamment de plus en plus recommandés par les professionnels de la santé à des personnes qui travaillent toute la journée assis afin de prévenir des problèmes de dos par exemple. Ces positions sont assez difficiles à maintenir sans aide extérieure si l'on désire les maintenir correctement, i.e. sans relâchement durant le maintien de la position. De plus, à l'aide du seul corps humain, il est difficile voire impossible d'incrémenter petit à petit l'amplitude des étirements dans une optique d'amélioration continue. Un dispositif d'étirement est connu grâce au brevet US 5 421 801 A.

La demanderesse a jugé utile de développer un dispositif simple et facilement transportable qui permet de maintenir le corps humain dans des positions optimales d'étirement pour différents muscles ou chaines musculaires.

### Solution de l'invention

A cette fin, l'invention concerne un dispositif d'étirement comprenant :
- une structure centrale comprenant au moins un axe principal de travail agencé pour former un angle avec l'horizontal en mode opérationnel,
- une poignée s'étendant de part et d'autre de la structure centrale, agencée de manière à être mobile le long de l'axe principal de la structure centrale et comprenant des moyens de blocage de la poignée sur la structure, et
- la poignée comprenant un degré de liberté en rotation sur elle-même, celui-ci étant associé au déplacement longitudinal à sens unique de la poignée le long de l'axe principal.

Le dispositif permet avant tout à l'utilisateur de bloquer sa position par rapport au dispositif afin de faire varier l'amplitude de l'étirement de manière graduelle grâce à la poignée dont la position peut évoluer au cours de l'étirement. Une fois que la poignée a atteint une position souhaitée, il est possible pour l'utilisateur de se maintenir dans la position correspondante sans effort.

Pour faciliter le maintien de la position de l'utilisateur par rapport au dispositif, des moyens de butée peuvent être agencés de part et d'autre de la structure centrale, sur lesquels l'utilisateur vient poser ses pieds.

Le dispositif est facilement transportable.

Une structure centrale désigne ici l'élément rigide principal sur lequel vont être fixés les autres éléments mécaniques (poignée, butées, ...) destinés à rendre le dispositif opérationnel. La structure centrale peut être de formes diverses. La structure a une allure globale de « poutrelle » le long de l'axe principal, i.e. que la longueur caractéristique de la section de la poutrelle est bien plus faible que sa longueur caractéristique.

De préférence, la structure centrale comprend également, au moins à chaque extrémité de l'axe principal, des retours de hauteurs différentes, permettant de positionner l'axe principal au-dessus du niveau du sol, selon un angle.

Ces retours peuvent être connectés par une autre poutrelle, la structure centrale étant alors une structure continue et évidée formant une sorte de cadre.

La structure centrale peut alors être décrite comme le balayage d'une section définie (e.g. rectangulaire ou circulaire) le long d'une trajectoire fermée (e.g. un rectangle, un trapèze, une ellipse, un triangle etc.) pour former un cadre.

La structure centrale se caractérise par au moins un axe principal de travail. Cet axe est agencé de manière à former un angle avec l'horizontal du sol en mode opérationnel.

Il est qualifié d'axe de travail car c'est l'axe qui va permettre le mouvement de la poignée à l'origine de l'étirement des muscles de l'utilisateur.

Il existe différents modes opérationnels du dispositif. Une caractéristique commune aux deux premiers modes d'utilisation est que le dispositif d'étirement est en mode opérationnel lorsque la structure centrale de celui-ci repose sur une surface plane, un sol, de façon à ce que l'axe principal soit surélevé par rapport au sol et forme un angle non nul par rapport à l'horizontale.

L'angle formé par l'axe principal et le plan du sol est un angle aigu. De préférence, cet angle est compris entre 0 et 60 degrés, de préférence entre 1 et 50 °, de préférence encore entre 5 et 40°. Un angle non-nul permet d'optimiser la position d'étirement en épousant au mieux la forme du corps humain.

L'angle est tel que la poignée se rapproche du sol lorsqu'elle s'éloigne de l'utilisateur.

Le cœur inventif de la présente invention est que le dispositif comprend une poignée s'étendant de part et d'autre de la structure centrale, agencée de manière à être mobile le long de l'axe principal de la structure centrale et comprenant des moyens de blocage de la poignée sur la structure.

Bien que solidaire de la structure centrale, la poignée est donc mobile le long de l'axe principal de ladite structure. L'axe principal peut alors supporter ou être confondu avec un système de glissière ou de crémaillère ou tout autre moyen mécanique connu de l'homme du métier permettant des mouvements en translation.

La poignée est rendue solidaire de la structure centrale par une pièce d'assemblage. Dans ce cas, c'est cette pièce d'assemblage qui sera responsable de la guidance du mouvement de la poignée le long de l'axe principal de la structure.

Dans le cas d'une structure centrale en forme de cadre, la poignée peut être agencée vers l'intérieur du cadre ou vers l'extérieur.

La poignée comprend des moyens de blocage de celle-ci sur la structure centrale. En d'autres mots, la poignée est mobile le long de l'axe principal mais son déplacement peut être arrêté et sa position bloquée. L'endroit du blocage ou immobilisation de la poignée est choisi par l'utilisateur.

A cette fin, la pièce d'assemblage de la poignée la reliant à la structure peut comprendre un mécanisme à cliquet. En effet, celui-ci permet de contraindre le déplacement en translation de la pièce d'assemblage à un déplacement incrémental et à sens unique. Ce sens unique correspondant au déplacement de la poignée qui engendre la mise en extension du muscle ou de la chaine musculaire. Lors de ce déplacement, la poignée se rapproche donc du sol en s'éloignant du corps de l'utilisateur.

Pour activer ce mécanisme à cliquet, la poignée peut par exemple comprendre un degré de liberté en rotation autour d'elle-même. Le déplacement en translation le long de l'axe principal de la poignée étant alors associé à la rotation de ladite poignée. En d'autres mots, un incrément en rotation de la poignée correspond à un incrément de déplacement longitudinal le long de l'axe principal. Ceci est rendu possible par une crémaillère logée dans la structure centrale par exemple.

A chaque incrément de rotation dans la poignée correspond donc un avancement « à sens unique » de celle-ci le long de l'axe de la structure centrale. Ceci a pour effet qu'il est facile pour l'utilisateur d'augmenter l'amplitude de son étirement petit à petit et d'ensuite maintenir sa position. L'augmentation de l'amplitude d'étirement par le biais d'une rotation des poignées permet de maintenir constamment une tension dans le muscle ou les chaines musculaires en train d'être étirées.

Un mécanisme à cliquet est ici présenté mais les moyens de blocage de la poignée sur la structure pourraient être tout autre. Par exemple, un bouton qui permette d'activer et de désactiver une force de frottement suffisante pour bloquer la poignée sur la structure.

La poignée de l'invention peut avoir des formes diverses, elle est de préférence ergonomique et destinée de manière à permettre une préhension facile par l'utilisateur.

De préférence, la poignée est un ensemble de deux courts cylindres ou manches agencés de part et d'autre de la structure centrale, à la manière d'un guidon de vélo.

Afin de réinitialiser le mouvement ou simplement lorsque l'utilisateur décide de faire marche-arrière de quelques incréments, la pièce d'assemblage peut intégrer des moyens de déblocage de la poignée comme par exemple une gâchette prévue à cet effet, i.e. une gâchette qui libère temporairement la poignée du mécanisme de retenue.

Des moyens de butée sont agencés de part et d'autre de la structure centrale. Ces moyens de butée servent notamment à maintenir le dispositif en place à l'aide des pieds. Pour les modes opérationnels pour lesquels les pieds de l'utilisateur ne sont pas utilisés, les moyens de butées augmentent la stabilité de la structure centrale. Ces moyens de butée sont fixes par rapport à la structure centrale durant l'étirement. Cependant, ces moyens de butées peuvent être déplaçables à différentes positions sur la structure centrale.

Les moyens de butée sont ici entendus comme tous éléments rigides fixés à la structure centrale capable de résister à une certaine contrainte mécanique sans se déformer ni se casser.

Dans un mode de réalisation de l'invention, ces moyens de butée correspondent à un assemblage de deux palettes de part et d'autre de la structure centrale. Les palettes sont solidaires l'une de l'autre à l'aide d'une pièce rigide mécanique, par exemple une tige ou un cylindre creux.

L'assemblage palettes-tige peut également avoir un degré de liberté en rotation « sur lui-même », cela permet de régler l'inclinaison des palettes par rapport à la structure centrale avant un exercice, pour faire varier l'étirement au niveau des jambes, particulièrement au niveau du mollet.

L'ensemble palettes-tige est rendu solidaire de la structure principale à l'aide d'une pièce d'assemblage. Cette pièce d'assemblage peut également contenir un mécanisme de blocage à cliquet contraignant la rotation des palettes dans un sens unique, dans la même idée que la poignée présentée ci-dessus. La rotation des palettes peut être couplée ou dissociée. Une rotation dissociée permet d'étirer les mollets de façon différente, ce qui peut être intéressante en cas de faiblesse d'une jambe ou dans un contexte de rééducation qui n'implique pas nécessairement un étirement symétrique.

L'invention concerne également trois méthodes d'utilisation du dispositif décrit ci-dessus. Pour les deux premières méthodes, le dispositif est en mode opérationnel, i.e. que la structure centrale de celui-ci repose sur une surface plane (un sol par exemple). Pour la troisième méthode, le dispositif est utilisé à des fins de stabilisation et n'est pas considéré comme étant en mode opérationnel.

La première méthode est une méthode d'utilisation du dispositif selon l'invention pour étirer la chaîne musculaire postérieure selon laquelle :
- un utilisateur s'assoit avec le dispositif entre ses jambes, la partie la plus haute du dispositif vers lui,
- il saisit la poignée à l'aide de ses mains,
- il déplace la poignée le long de l'axe principal de travail jusqu'à mettre en tension sa chaîne musculaire postérieure.

Lorsque le dispositif utilisé comprend des moyens de butée, avant de saisir la poignée, l'utilisateur place ses pieds sur les moyens de butée.

Une seconde méthode d'utilisation pour étirer la chaîne musculaire antérieure comprend les étapes de :
- un utilisateur s'installe couché sur le dos avec le dispositif dans le prolongement de sa tête, la partie haute du dispositif vers lui ;
- l'utilisateur saisit la poignée et la déplace le long de l'axe principal de travail pour mettre en tension sa chaîne musculaire antérieure.

Indépendamment de la méthode utilisée, l'utilisateur peut déplacer la poignée à intervalle régulier un peu plus loin sur l'axe principal de travail pour augmenter l'étirement.

La troisième méthode consiste à utiliser le dispositif selon l'invention comme un moyen de stabilisation du corps de l'utilisateur lorsque celui-ci s'étire certains muscles de la jambe, particulièrement les muscles psoas.

La méthode comprend alors les étapes de :
- un utilisateur s'installe au sol une jambe fléchie vers l'avant et en appui sur le pied et l'autre jambe vers l'arrière en appui sur le pied ou le genou, de manière à étirer ses muscles psoas, et
- l'utilisateur dispose le dispositif devant lui et y prend appui pour se stabiliser.

L'invention sera mieux comprise à l'aide de la description suivante en référence au dessin sur lequel :
- La figure 1 est une vue en perspective du dispositif selon l'invention.
- la figure 2 illustre un mode d'utilisation du dispositif selon l'invention, et
- la figure 3 illustre un autre mode d'utilisation du dispositif selon l'invention.
- la figure 4 illustre un autre mode d'utilisation du dispositif selon l'invention.

Sauf mention contraire, le sens « vers l'avant » est défini comme le sens vers lequel la poignée produit un étirement du muscle ou des chaines musculaires de l'utilisateur.

Un étirement correspond à une mise en tension d'un muscle ou d'une chaine musculaire, son allongement.

En référence à la figure 1, un dispositif d'étirement 1 selon l'invention comprend une structure centrale 10, des moyens de butées 11 et une poignée 12.

La structure centrale 10 comprend trois arêtes 101, 102, 103 et trois éléments de jonction d'angle 104. Ces arêtes et éléments de jonction sont de section rectangulaire. Ceux-ci sont assemblés entre eux afin de former un cadre de forme globalement triangulaire. Les éléments de jonctions sont arrondis pour des raisons esthétiques. Les arêtes et/ou les éléments de jonction d'angle peuvent également être recouverts d'un revêtement antidérapant afin de faciliter l'adhérence du dispositif au sol lors de son utilisation.

L'arête supérieure 102 de la structure centrale 10 est disposée le long d'un axe principal de travail 106 agencé de manière à former un angle α avec l'arête 101 disposée le long d'un axe 105, parallèle au sol en mode opérationnel. De préférence, l'angle α est compris entre 0 et 60 degrés, de préférence entre 5 et 30 degrés.

Les arêtes 101 et 102 sont ici rainurées tout du long sur leurs faces interne et latérales. Ces rainures ont un rôle de guidance mais peuvent également comprendre un mécanisme de glissière ou de crémaillère qui est en partie responsable du mouvement de la poignée 12.

En mode opérationnel, l'axe 105 (de facto l'arête 101) est parallèle à la surface plane sur laquelle le dispositif est installé tandis que l'axe 106 (de facto l'arête 102) est incliné par rapport à l'horizontal d'un angle α. Une telle disposition permet au dispositif d'épouser la forme naturelle du corps en mode opérationnel, i.e. pendant l'étirement.

Les différentes pièces de la structure centrale peuvent être faites en aluminium, en PVC ou tout autre matériau adéquat connu de l'homme du métier. La structure peut être faite d'une seule pièce ou par assemblage de plusieurs pièces.

Les moyens de butées 11 sont installés sur l'arête 101 au moyen d'une pièce d'assemblage 110. Les moyens de butée 11 comprennent deux palettes 111 fixées de part et d'autre de la structure 10 par le biais d'une tige rigide 112, elle-même solidaire de la pièce d'assemblage 110. Les deux palettes 111 sont destinées à recevoir les pieds d'un utilisateur, le cas échéant. Les palettes sont ici des plaques de forme rectangulaire et identiques mais ces palettes peuvent avoir toute autre forme adéquate comme une la forme d'un pied humain ou d'une chaussure, voire être absentes, la tige 112 servant alors de moyen de butée.

Les palettes 111 peuvent être mobiles en rotation autour de l'axe 113, l'axe longitudinal de la tige 112. En d'autres mots, il est possible pour l'assemblage tige-palettes de tourner autour de l'axe 113, la pièce d'assemblage 110 jouant alors le rôle de palier de roulement. Alternativement, chaque palette 111 peut avoir un degré de liberté en rotation indépendant de l'autre afin de permettre des réglages spécifiques à chaque pied. La pièce d'assemblage 110 peut également être pourvue d'un mécanisme de type « à cliquet » afin de contraindre la rotation des palettes dans un sens unique (horloger ou anti-horloger). En effet, il peut être souhaitable que les pieds de l'utilisateur soient maintenus fléchis durant l'exercice. Dans ce cas, la pièce d'assemblage 110 peut également comprendre une gâchette 114 permettant de libérer le mouvement en rotation dudit mécanisme. De plus, l'élément de support 110 peut être déplaçable le long de l'arête 101 afin de proposer différents réglages et de s'adapter à l'utilisateur. Dans ce cas, la rainure de l'arête 101 peut être munie de plusieurs encoches (ici non représentées) correspondant à des préréglages. Par exemple, quatre encoches peuvent correspondre aux tailles S, M, L et XL de l'utilisateur.

En référence à la figure 1 toujours, la poignée 12 comprend une pièce d'assemblage 120 sur laquelle sont agencés deux manches 121. La pièce d'assemblage 120 peut être similaire à la pièce 110. Ces deux manches 121 forment une poignée en forme de guidon que l'utilisateur peut, en mode opérationnel, saisir avec ses mains. La poignée 12 est mobile le long de l'axe 106, par exemple à l'aide d'un système de glissière ou de crémaillère, pour se déplacer linéairement le long de l'arête 102. Le déplacement de cette poignée vers l'avant permet à l'utilisateur d'étirer ses chaînes musculaires, ce qui est le but principal de la présente invention. Pour la suite, sauf mention contraire, le sens « vers l'avant » est défini comme le sens vers lequel la poignée produit un étirement du muscle ou des chaines musculaires de l'utilisateur. A contrario, lorsque l'utilisateur n'utilise pas le dispositif ou que celui-ci n'est pas utilisé avec une amplitude d'étirement suffisamment grande, le corps est à l'état de repos.

Plus particulièrement, ce mouvement n'est rendu possible que dans un unique sens (le sens de l'étirement) à l'aide par exemple d'un mécanisme à cliquet situé dans l'élément d'assemblage 120. La contrainte vers l'avant de ce mouvement est un élément clé de la présente invention car elle permet de rester dans des positions propices à l'étirement en fournissant moins d'effort que durant un exercice similaire sans le dispositif. Sans cet aide mécanique, le corps à tendance à reprendre sa position de repos. La qualité de l'étirement en est donc directement impactée.

Néanmoins, il est prévu que la contrainte du mécanisme peut être libérée à l'aide d'une gâchette ad-hoc 122.Ceci permet par exemple un retour en douceur à l'état de repos du corps.

Les poignées 121 ont ici un degré de liberté en rotation sur elles-mêmes. Plus particulièrement, le déplacement linéaire de la poignée 12 le long de l'arête 102 est lié à la rotation des poignées 121. La pièce d'assemblage 120 joue alors un rôle de palier de roulement. En référence à la prise de vue de la figure 1, un actionnement dans le sens horloger des poignées 121 entraine un déplacement de celles-ci vers l'avant, i.e. vers les moyens de butée 11, et vice-versa. Cependant, comme mentionné précédemment, le mouvement inverse n'est rendu possible que sous-réserve de libérer la poignée du mécanisme de retenue. Afin de pouvoir suivre l'avancée de l'utilisateur, un marqueur visuel peut être présent sur l'arête 102. Celui-ci peut alors être une languette de couleur avançant avec la poignée 12 mais restant en place lorsque ladite poignée est reculée jusqu'à sa position initiale.

Pour des grandes amplitudes d'étirement, il est prévu que la poignée 12 puisse se déplacer vers l'avant et dépasser les moyens de butée 11, si ceux-ci sont installés suffisamment vers l'arrière, ce qui est rendu possible par la forme triangulaire de la structure centrale 10 et la mobilité des moyens de butée sur l'axe 105.

Le dispositif peut être utilisé par un utilisateur afin d'étirer différents muscles ou chaines musculaires, par exemple la chaine musculaire postérieure ou antérieure.

En référence à la figure 2, lorsqu'une personne désire étirer sa chaine musculaire postérieure, celle-ci s'installe assise sur une surface plane 23 avec le dispositif 2 (représenté ici de façon schématisée par un cadre trapézoïdal) entre ses jambes. Le dispositif de l'invention est donc également disposé à plat sur le sol, reposant sur l'arête 20 disposée dans l'entre-jambe de l'utilisateur. De plus, il place ses pieds sur les moyens de butée, plus particulièrement sur les palettes 21. Au début de l'exercice, la poignée est proche du corps, sur la partie plus élevée de l'axe de travail 24. Pour débuter l'étirement, l'utilisateur agrippe la poignée 22 à l'aide de ses mains et la fait pivoter sur elle-même pour entrainer le mécanisme permettant à la poignée de se déplacer vers l'avant (vers ses pieds dans le cas d'un utilisateur qui manque de souplesse) et de mettre en tension la chaîne musculaire postérieure. Il peut ensuite tourner les poignées jusqu'à trouver l'amplitude d'étirement recherchée et maintenir sa position. Pour maintenir sa position, l'utilisateur doit simplement arrêter de faire pivoter la poignée, un mécanisme anti-retour assure que la poignée ne va pas revenir en arrière. Pour terminer l'exercice, il suffit à l'utilisateur de libérer le mécanisme d'anti-retour à l'aide par exemple d'une gâchette ad-hoc. Il est alors possible de faire reculer la poignée jusqu'à sa position initiale.

Alternativement, en référence à la figure 3, lorsqu'une personne désire étirer sa chaine musculaire antérieure, celle-ci s'installe couchée sur une surface plane 23 sur le dos avec le dispositif 2 également posé sur le sol et dans le prolongement de sa tête. L'arête 20 est proche ou carrément contre le haut du crâne de l'utilisateur et les moyens de butée 21 étant à l'extrémité de sa tête. L'arête 20 peut d'ailleurs comprendre un coussinet pour amortir ou adoucir le contact entre la tête de l'utilisateur et le dispositif. Pour débuter l'étirement, l'utilisateur agrippe la poignée 22 à l'aide de ses mains et la fait tourner sur elle-même pour entrainer le mécanisme permettant à la poignée de s'éloigner de sa tête, mettant ainsi la chaine musculaire antérieure en tension. De manière similaire à la méthode exposée ci-dessus, il peut ensuite tourner la poignée 22 jusqu'à trouver l'amplitude d'étirement recherchée et maintenir sa position. Pour terminer l'exercice, il suffit à l'utilisateur de libérer le mécanisme d'anti-retour à l'aide de la gâchette ad-hoc. Il est alors possible de faire reculer la poignée 22 jusqu'à sa position initiale.

En référence à la figure 4, le dispositif de l'invention peut aussi être utilisé comme élément de stabilisation d'un utilisateur lorsque celui-ci effectue des étirements des jambes, en particulier des muscles psoas. Dans ce cas, le dispositif peut être utilisé verticalement ou horizontalement en fonction de la taille de l'utilisateur, avec l'extrémité la plus étroite 40 contre le sol. Utiliser un élément de support extérieur dans ce genre d'exercice permet à l'utilisateur de concentrer l'exercice sur l'étirement du muscle concerné sans perdre de l'énergie a également devoir maintenir son équilibre.

Ainsi, avec un dispositif simple, plusieurs exercices de stretching sont réalisables. L'homme du métier appréciera que de nombreuses variantes techniques sont réalisable pour obtenir l'effet recherché. L'invention est définie par les revendications annexées.

## Revendications

1. Un dispositif d'étirement (1) comprenant :
- une structure centrale (10) comprenant au moins un axe principal de travail (106), et
- une poignée (12) s'étendant de part et d'autre de la structure centrale (10), agencée de manière à être mobile le long de l'axe principal (106) de la structure centrale;
l'axe principal de travail (106) de la structure centrale (10) étant agencé pour former un angle (a) avec l'horizontal du sol en mode opérationnel tel que la poignée se rapproche du sol lorsqu'elle s'éloigne de l'utilisateur, et
la poignée (12) comprenant des moyens de blocage de la poignée (12) sur la structure,
ledit dispositif étant **caractérisé en ce que** la poignée possède un degré de liberté en rotation sur elle-même, celui-ci étant associé au déplacement longitudinal à sens unique de la poignée (12) le long de l'axe principal (106) .

2. Un dispositif selon la revendication 1, dans lequel les moyens de blocage de la poignée sur la structure comprennent un mécanisme à cliquet.

3. Un dispositif selon les revendications 1 à 2, dans lequel l'angle (α) est de préférence compris entre 0 et 60°.

4. Un dispositif selon l'une des revendications 1 à 3, comprenant des moyens de butée (11) agencés de part et d'autre de la structure centrale (10).

5. Un dispositif selon la revendication 4, dans lequel les moyens de butée (11) comprennent deux palettes (111).

6. Un dispositif selon la revendication 5, dans lequel les palettes sont réglables en rotation autour d'un axe les reliant.

7. Un dispositif selon l'une des revendications 4 à 6, dans lequel les moyens de butée (11) sont déplaçables sur la structure centrale (10).

8. Un dispositif selon l'une des revendications précédentes, dans lequel la structure centrale est un cadre de section rectangulaire.

9. Un dispositif selon l'une des revendications précédentes, dans lequel la poignée est mobile le long de l'axe principal grâce à une crémaillère.

10. Une méthode d'utilisation du dispositif selon l'une des revendications 1 à 9 pour étirer au moins un muscle de la chaîne musculaire postérieure selon laquelle :
- un utilisateur s'assoit avec le dispositif (2) entre ses jambes, la partie la plus haute du dispositif vers lui,
- il saisit la poignée (22) à l'aide de ses mains,
- il déplace la poignée le long de l'axe principal de travail (24) jusqu'à mettre en tension sa chaîne musculaire postérieure.

11. Méthode selon la revendication 10, dans laquelle, avant de saisir la poignée, l'utilisateur place ses pieds sur des moyens de butée (21).

12. Une méthode d'utilisation du dispositif selon l'une des revendications 1 à 9 pour étirer au moins un muscle de la chaîne musculaire antérieure pour laquelle :
- un utilisateur s'installe couché sur le dos avec le dispositif (2) dans le prolongement de sa tête, la partie haute du dispositif vers lui ; l'utilisateur saisit la poignée (22) et la déplace le long de l'axe principal de travail (24) pour mettre en tension sa chaîne musculaire antérieure.

13. Méthode selon l'une des revendications 10 à 12, selon laquelle l'utilisateur déplace la poignée à intervalle régulier un peu plus loin sur l'axe principal de travail pour augmenter l'étirement.

14. Une méthode d'utilisation du dispositif selon l'une des revendications 1 à 9 pour étirer les muscles de la jambe selon laquelle :
- un utilisateur s'installe au sol une jambe fléchie vers l'avant et en appui sur le pied et l'autre jambe vers l'arrière en appui sur le genou ou sur le pied, de manière à étirer ses muscles psoas, et
- l'utilisateur dispose le dispositif devant lui et y prend appui pour se stabiliser.

## Patentansprüche

1. Eine Spannvorrichtung (1), die aufweist:
- eine zentrale Struktur (10), die mindestens eine Hauptarbeitsachse (106) umfasst
- einen Griff (12), der sich auf beiden Seiten der zentralen Struktur (10) erstreckt und so angeordnet ist, dass er entlang der Hauptachse (106) der zentralen Struktur beweglich ist;P
wobei die Hauptarbeitsachse (106) der zentralen Struktur (10) so angeordnet ist, dass sie im Betriebsmodus einen Winkel (a) mit der Horizontale des Bodens bildet, so dass sich der Griff dem Boden nähert, wenn er sich vom Benutzer weg bewegt, und 1 der Griff (12) mit Mitteln zum Verriegeln des Griffs (12) an der Struktur, wobei die Vorrichtung **dadurch gekennzeichnet ist, dass** der Griff einen Freiheitsgrad bei der Drehung um sich selbst aufweist, der mit der einseitigen Längsbewegung des Griffs (12) entlang der Hauptachse (106) verbunden ist.

2. Eine Vorrichtung nach Anspruch 1, bei der die Mittel zum Verriegeln des Griffs an der Struktur einen Ratschenmechanismus umfassen.

3. Eine Vorrichtung nach den Ansprüchen 1 bis 2, bei der der Winkel (a) vorzugsweise zwischen 0 und 60° liegt.

4. Eine Vorrichtung nach einem der Ansprüche 1 bis 3, **gekennzeichnet durch** beidseitig der Zentralstruktur (10) angeordnete Anschlagmittel (11).

5. Eine Vorrichtung nach Anspruch 4, wobei die Anschlagmittel (11) bestehen aus zwei Paletten (111).

6. Eine Vorrichtung nach Anspruch 5, bei der die Paletten in ihrer Drehung um eine Achse einstellbar sind, die sie verbinden.

7. Eine Vorrichtung nach einem der Ansprüche 4 bis 6, bei der die Anschlagmittel (11) an der Zentralstruktur (10) beweglich sind.

8. Eine Vorrichtung nach einem der vorhergehenden Ansprüche, bei der die zentrale Struktur ein Rahmen mit rechteckigem Querschnitt ist.

9. Eine Vorrichtung nach einem der vorhergehenden Ansprüche, bei der der Griff mittels einer Zahnstange entlang der Hauptachse beweglich ist.

10. Ein Verfahren zur Verwendung der Vorrichtung nach einem der Ansprüche 1 bis 9 zum Dehnen von mindestens einem Muskel der hinteren Muskelkette, bei dem:
- ein Benutzer sitzt mit dem Gerät (2) zwischen seinen Beinen, wobei der höchste Teil des Gerätes ihm zugewandt ist,
- er umgreift den Griff (22) mit seinen Händen,
- er bewegt den Griff entlang der Hauptarbeitsachse (24), bis seine hintere Muskelkette angespannt ist.

11. Ein Verfahren nach Anspruch 10, bei dem der Benutzer vor dem Ergreifen des Griffs seine Füße auf Anschlagmittel (21) stellt.

12. Ein Verfahren zur Verwendung der Vorrichtung nach einem der Ansprüche 1 bis 9 zur Dehnung mindestens eines Muskels der vorderen Muskelkette, bei dem:
- ein Benutzer sich auf den Rücken legt, wobei die Vorrichtung (2) in Verlängerung seines Kopfes liegt und der obere Teil der Vorrichtung ihm zugewandt ist; der Benutzer den Griff (22) ergreift und bewegt ihn entlang der Hauptarbeitsachse (24), um seine vordere Muskelkette zu spannen.

13. Ein Verfahren nach einem der Ansprüche 10 bis 12, wobei der Benutzer den Griff in regelmäßigen Abständen etwas weiter entlang der Hauptarbeitsachse bewegt, um die Dehnung zu erhöhen.

14. Ein Verfahren zur Verwendung der Vorrichtung nach einem der Ansprüche 1 bis 9 zur Dehnung der Beinmuskeln, nach dem:
- ein Benutzer sich mit einem nach vorne gebeugten und auf dem Fuß abgestützten Bein auf den Boden stellt und das andere Bein nach hinten auf das Knie oder den Fuß abstützt, um so um seine Psoas-Muskeln zu strecken, und
- der Nutzer stellt die Vorrichtung vor sich auf und stützt sich darauf ab, um sich zu stabilisieren.

## Claims

1. A stretching device (1) comprising:
- a central structure (10) comprising at least one main working axis (106), and
- a handle (12) extending on either side of the central structure (10), arranged to be movable along the main working axis (106) of the central structure;
the main working axis (106) of the central structure (10) being arranged to form an angle (a) with the horizontal ground in operational mode such that the handle moves closer to the ground as it moves away from the user, and
the handle (12) comprising locking means for locking the handle (12) to the structure,
said device being **characterized in that** the handle has a degree of freedom in rotation on itself, this being associated with the one-way longitudinal displacement of the handle (12) along the main axis (106) .

2. A device according to claim 1, wherein the locking means of the handle to the structure comprise a ratchet mechanism.

3. A device according to Claims 1 to 2, in which the angle (α) is preferably between 0 and 60°.

4. A device according to one of claims 1 to 3, comprising stop means (11) arranged on either side of the central structure (10).

5. A device according to claim 4, wherein the stop means (11) comprise two paddles (111).

6. A device according to claim 5, wherein the paddles are rotatably adjustable about an axis connecting them.

7. A device according to one of claims 4 to 6, wherein the stop means (11) are movable along the central structure (10).

8. A device according to one of the preceding claims, wherein the central structure is a frame of rectangular cross-section.

9. A device according to one of the preceding claims, in which the handle is movable along the main axis by means of a rack.

10. A method of using the device according to any one of claims 1 to 9 to stretch at least one muscle of the posterior muscle chain wherein:
- a user sits with the device (2) between his legs, the highest part of the device towards him,
- he grasps the handle (22) with his hands,
- he moves the handle along the main working axis (24) until tension is applied to his posterior muscle chain.

11. A method according to claim 10, wherein, before grasping the handle, the user places his feet on stop means (21).

12. A method of using the device according to any one of claims 1 to 9 for stretching at least one muscle of the anterior muscle chain wherein:
- a user sits lying on his back with the device (2) in the extension of his head, the upper part of the device towards him; the user grasps the handle (22) and moves it along the main working axis (24) to apply tension to his anterior muscle chain.

13. A method according to one of claims 10 to 12, wherein the user moves the handle at regular intervals a little further on the main axis of work to increase the stretch.

14. A method of using the device according to any one of claims 1 to 9 for stretching the leg muscles wherein:
- a user sits on the ground with one leg bent forward and resting on the foot and the other leg backwards resting on the knee or foot, so as to stretch his psoas muscles, and
- the user places the device in front of him and leans on it to stabilize himself.
